# EUROPÄISCHE PATENTSCHRIFT

(11) **EP 2 247 798 B1**
(45) Veröffentlichungstag und Bekanntmachung des Hinweises auf die Patenterteilung: **17.10.2012**
(21) Anmeldenummer: 08734339.8
(22) Anmeldetag: 05.03.2008
(51) Int. Cl.: E03B 1/04, E03C 1/00

(54) **BRAUCHWASSERNUTZEINRICHTUNG**
USABLE WATER USAGE DEVICE
DISPOSITIF D'EXPLOITATION D'EAUX INDUSTRIELLES

(43) Veröffentlichungstag der Anmeldung: 10.11.2010
(73) Patentinhaber: Fleckner, Franz-Josef, 21629 Neu Wulmstorf (DE)
(72) Erfinder: Fleckner, Franz-Josef, 21629 Neu Wulmstorf (DE)
(74) Vertreter: Groth, Wieland
(86) Internationale Anmeldenummer: PCT/DE2008/000365
(87) Internationale Veröffentlichungsnummer: WO 2009/109157

(56) Entgegenhaltungen:
- GB-A- 2 441 173
- US-A- 6 032 687
- US-A- 6 098 213
- US-A1- 2005 205 680

## Beschreibung

Die Erfindung betrifft ein Verfahren zum Nutzen von Leitungswasser, dessen Temperatur von einer nach Öffnung eines Zapfventils eingeschalteten Heizung erhöht wird.

Darüber hinaus betrifft die Erfindung eine Vorrichtung zum Nutzen von Leitungswasser, dessen Temperatur von einer nach Öffnung eines Zapfventils eingeschalteten Heizung erhöht wird.

Angesichts ständig steigender Ansprüche an die Wasserversorgung hinsichtlich der Menge und der Qualität des zu konsumierenden Wassers und der hinter diesem Bedarf zurückbleibenden Erschließung neuer Wasserquellen steigen die Preise für Wasser ständig an. Der Ruf, neue Wasserquellen zu erschließen, wird immer dringender. Dabei rückt die Verwertung bereits gezapften Wassers durch mehrfache Nutzung immer deutlicher in das Betrachtungsfeld.

Bei der Wiederverwertung bereits benutzten Wassers tauchen erhebliche Probleme auf. Diese werden dadurch ausgelöst, dass erhebliche Umbaumaßnahmen isonbesondere in den Badezimmern vorgenommen werden müssen. Dabei müssen eine Vielzahl neuer Leitungen und Rohre verlegt werden, so dass ein teurer installationsaufwand betrieben werden muss. In vielen Fällen müssen an einem Haus umfangreiche Umbaumaßnahmen durchgeführt werden.

Aus Dokument US 6,098,213-A ist eine Vorrichtung bekannt, die das zu kalte Wasser zu einem Zwischenspeicher führt, um für die Toilettenspülung benutzt zu werden.

Aufgabe der vorliegenden Erfindung ist es daher, in einem ersten Aspekt ein Verfahren zur Verfügung zu stellen, mit dem Leitungswasser gespart werden kann. In einem zweiten Aspekt ist es Aufgabe der Erfindung, eine Vorrichtung zur Verfügung zu stellen, mit der das erfindungsgemäße Verfahren durchführbar ist.

Diese Aufgabe wird in ihrem ersten Aspekt durch ein Verfahren mit den Merkmalen des Anspruchs 1 gelöst.

Hintergrund der Erfindung ist die Beobachtung, dass gemäß dem Stand der Technik zunächst kaltes Wasser aus dem gerade geöffneten Wasserzapfventil, das an einem Waschbecken angeordnet sein kann, strömt, selbst wenn die Warmwasserleitung geöffnet wurde. Beim Zähneputzen o.Ä. über dem Waschbecken wartet der Nutzer in der Regel so lange bis das ausströmende Wasser eine Mindesttemperatur erreicht hat. Bis zum Erreichen der Mindesttemperatur gelangt das kalte Leitungswasser ungenutzt In den Abfluss. Dieses zum Zähneputzen, Waschen o.Ä. zu kalte, aber saubere Leitungswasser wird erfingdungsgemäß in einem Zwischenbehälter gesammelt und vorzugsweise einer anderen Verwendung zugeführt.

Nach Erreichen einer gewünschten Mindesttemperatur wird ein Zufluss zum Zwischenbehälter geschlossen und der Abfluss für das Leitungswasser eröffnet. Das warme Leitungswasser wird zum Zähneputzen, Waschen o.Ä. verwendet und verschmutzt dabei und muss dem Abfluss, der vorzugsweise an ein Abwassersystem abgeschlossen ist, zugeführt werden.

Bei diesem Verfahren wird nur gering verunreinigtes Brauchwasser im Zwischenbehälter zwischengespeichert. Dieses Wasser wurde bisher achtlos in einen Abfluss eingeleitet, und zwar solange, bis das nach Öffnung eines Warmwasserventils dem Wasserhahn entströmende Wasser eine Temperatur erreicht hatte, die vom jeweiligen Nutzer gewünscht wird. Dadurch wird hochqualifiziertes Trinkwasser vergeudet Durch die Sammlung dieses Wassers im Zwischenbehälter kann dieses gering verunreinigte Brauchwasser Zwecken nutzbar gemacht werden, für die üblicherweise frisches Wasser gezapft werden müsste. Die Speicherung im Zwischenbehälter kann problemlos durchgeführt werden, da das gespeicherte Wasser reine Trinkwasserqualität besitzt und daher keine Geruchsbelästigungen erzeugt

Das Verfahren verläuft weitgehend selbsttätig. Die Nutzer des zwischengespeicherten Wassers können sich schnell mit ihren Wasch- und Badegewohnheiten an die Verfahrensschritte anpassen. Die Ersparnisse von wertvollem Trinkwasser führen zu einer schnellen Amortisation notwendiger Anlagenteile.

Gemäß einer bevorzugten Ausführungsform der Erfindung wird das im Zwischenbehälter gesammelte Wasser einem Spülbehälter einer Wasserspülung zugeleitet. Dieser Spülbehälter wird in üblicher Weise betätigt, ohne dass der Nutzer auf die Herkunft des Spülwassers aufmerksam wird. Dabei ist der Zwischenbehälter groß genug dimensioniert, sodass für den regelmäßigen Bedarf genügend Wasser zum Spülen einer Toilette zur Verfügung steht

Gemäß einer weiteren bevorzugten Ausführungsform der Erfindung wird der Füllstand im Zwischenbehälter überwacht. Auf diese Weise wird erreicht, dass der Zwischenbehälter bis zur Grenze seines Fassungsvermögens mit Leitungswasser gefüllt werden kann, das beispielsweise zum Spülen der Toilette in den Spülbehälter eingeleitet wird. Andererseits ist nicht zu befürchten, dass ein oberer Füllstand des Zwischenbehälters überschritten wird, sodass die Gefahr besteht, dass das Wasser das umgebende Badezimmer überschwemmt. Bevor diese Überfüllung eintritt, wird ein Ventil zu einem Ablauf geöffnet, aus dem das dem Zwischenbehälter zulaufende Wasser in ein Abwassersystem abgeleitet wird.

Gemäß einer weiteren bevorzugten Ausführungsform der Erfindung wird bei Unterschreiten eines unteren Füllstandes im Zwischenbehälter und bei gleichzeitiger Entleerung des Spülbehälters Leitungswasser aus einem Wassemetz in den Zwischenbehälter eingespeist. Aus diesem gelangt das eingespeiste Leitungswasser in den Spülbehälter, sodass dieser niemals ohne Spülwasser angetroffen wird.

Gemäß einer weiteren bevorzugten Ausführungsform der Erfindung werden sämtliche Funktionen des Zuflusses von Leitungswasser zentral gesteuert. Dazu reicht bereits eine relativ kleine Steuerungsvorrichtung aus, die innerhalb des Baderaumes installiert und im Regelfall vollautomatisch gesteuert wird. Nur bei einem Ausfall der Steuerung greift im Notfall eine vom Nutzer bedienbare Steuerung ein. Dieser kann unter Zuhilfenahme der zentralen Steuerung in den Ablauf des gesamten Verfahrens eingreifen und auf diese Weise auch bei einer eventuell auftretenden Störung für einen reibungslosen Ablauf eines Spülvorgangs sorgen.

Die Aufgabe wird in ihrem zweiten Aspekt durch eine Vorrichtung mit den Merkmalen des Anspruchs 10 gelöst.

In dem Leitungswasserzufluss eines Wasserzapfventils, das über einem Waschbecken angeordnet sein kann, ist eine Temperaturmessvorrichtung vorgesehen. Die Temperaturmesseinrichtung beaufschlagt eine Steuereinheit für eine Leiteinrichtung mit ihren Messwerten. Die Steuereinheit schaltet die Leiteinrichtung bei Überschreiten einer gemessenen Mindesttemperatur vom Zufluss zum Zwischenbehälter auf den Abfluss um.

In einer bevorzugten Ausführungsform der Erfindung weist die Leiteinrichtung ein durch die Steuereinheit steuerbares Sperrventil in einem Abflussrohr des Abflusses auf. In Stromrichtung vor dem Spenventil ist ein Flansch für den Zufluss zum Zwischenbehälter angeordnet Durch Schließen des Sperrventils bildet sich automatisch durch das abfließende Leitungswasser ein Staudruck davor aus, durch den das Leitungswasser in den Zufluss zum Zwischenbehälter geleitet wird.

Nach Erreichen der durch die Temperaturmesseinrichtung gemessenen Mindesttemperatur öffnet die Steuereinheit das Sperrventil und das zum Zähneputzen, Waschen o.Ä. verwendete und somit verschmutzte Leitungswasser wird in den Abfluss geleitet.

Bei getrennten Warm- und Kaltwasserzuleitungen ist die Temperaturmesseinrichtung günstigerweise am Warmwasserzufluss angeordnet Sie kann dort mit einer Flussmesseinrichtung kombiniert sein.

In einer kostengünstigen Ausführung ist die Leiteinrichtung als Rohrstück mit Sperrventil ausgebildet mit einem von der im montierten Zustand dem Erdboden abgewandten Rohrstückwandung abgehenden Flansch für den Zufluss.

Die Vorrichtung begünstigt hinsichtlich ihrer zweckmäßigen Gestaltung und einfachen Bedienbarkeit ihren Einbau. Daher werden viele Wassernutzer die Vorteile dieser Vorrichtung nutzen und damit den Verbrauch von Trinkwasser reduzieren. Die Vorrichtung stellt keine großen Ansprüche an ihren Nutzer, der die Möglichkeit kennt, mit Hilfe der Vorrichtung Wasser einzusparen.

Mit einer derartigen Vorrichtung gestaltet sich die Nutzung des Leitungswasser besonders kostengünstig, da in der Vorrichtung Bauteile benutzt werden, die serienmäßig eingekauft und auf leichte Weise montiert werden können. Die dadurch entstehende Vorrichtung verändert das Erscheinungsbild des Baderaumes nur unwesentlich, da sie auf kleinem Raum installiert und günstig in bereits vorhandenen Ausstattungen des Baderaumes untergebracht werden kann, beispielsweise in einem unterhalb eines Waschbeckens vorgesehenen Badezimmerschrank. Da dieser unterhalb des Waschbeckens angeordnet ist, kann ein in diesem vorgesehener Zwischenbehälter durch das aufgrund seiner Schwerkraft ablaufende Wasser befüllt werden.

Hinsichtlich der Vorrichtung ist zwischen dem Zwischenbehälter und dem Spülbehälter eine Pumpe zum Fördern des Wassers angeordnet Diese Pumpe ist als eine Unterwasserpumpe ausgebildet, sodass sie innerhalb des Zwischenbehälters untergebracht werden kann und damit keinen zusätzlichen Bedarf an installationsraum erfordert Diese Pumpen sind sehr robust und verrichten ihre Dienste ohne wesentliche Störungen.

Gemäß einer weiteren bevorzugten Ausführungsform der Erfindung sind im Spülbehälter Füllstandssensoren zur Steuerung eines Wasserabflusses aus dem Zwischenbehälter vorgesehen. Sinkt demnach im Spülbehälter der Wasserstand unter eine bestimmte Marke ab, so wird dadurch die Unterwasserpumpe angesteuert, sodass diese Wasser aus dem Zwischenbehälter in den Spülbehälter pumpen kann.

Gemäß einer weiteren bevorzugten Ausführungsform der Erfindung sind im Zwischenbehälter Füllstandssensoren vorgesehen, die bei entleertem Zwischenbehälter eine Steuerung für den Zufluss von Leitungswasser zum Zwischenbehälter aktivieren. Sollte in einem entlegenen Fall nicht genügend Leitungswasser in den Zwischenbehälter eingeflossen sein, bevor die Umschaltung des Wasserflusses erfolgt, so kann im Notfall auch der Zwischenbehälter durch unmittelbare Kopplung an ein Wassemetz wiederbefüllt werden. Auf diese Weise ist immer genügend Wasser zur Versorgung des Spülbehälters im Zwischenbehälter vorhanden.

Gemäß einer weiteren bevorzugten Ausführungsform der Erfindung ist die Steuerung für den Zufluss von Leitungswasser als ein Schwimmerschalter ausgebildet. Derartige Schwimmerschalter sind aus einer Vielzahl von Spülbehältern bekannt und besitzen einen hohen Entwicklungsstand. Auf diese Weise wird die Wiederbefüllung des Zwischenbehälters mit einer hohen Betriebssicherheit ausgestattet.

Gemäß einer weiteren bevorzugten Ausführungsform der Erfindung ist der Schwimmerschalter im Normalfall der Leitungswasserversorgung mechanisch verriegelt. Auf diese Weise wird verhindert, dass schon frühzeitig, ohne aufgetretenen Bedarf Wasser aus dem Wassemetz in den Zwischenbehälter eingeleitet wird. Jedoch wird die Verriegelung durch einen Servomotor gesteuert, der lediglich eingeschaltet wird, wenn sowohl im Spülbehälter als auch im Zwischenbehälter ein Bedarf an Spülwasser auftritt.

Gemäß einer weiteren bevorzugten Ausführungsform der Erfindung ist in die zentrale Steuerung der Vorrichtung manuell eingreifbar. Sollten daher bei automatisch ablaufenden Steuerungsvorgängen einmal Störungen auftreten, so können diese durch manuellen Eingriff leicht beseitigt werden. Dabei sind gemäß einer weiteren bevorzugten Ausführungsform der Erfindung zur Anzeige der Schaltstellungen des Sperrventils Leuchtdioden vorgesehen.

Weitere Einzelheiten der Erfindung ergeben sich aus der nachfolgenden ausführlichen Beschreibung und den beigefügten Zeichnungen, in denen eine bevorzugte Ausführungsform der Erfindung beispielshaft veranschaulicht ist.

Dabei zeigen:
- Fig. 1:: eine schematische Darstellung eines Waschbeckens mit einem Rohrstück mit Flansch und Sperrventil vor dem Abfluss und
- Fig. 2:: eine schematische Darstellung einer Anlage zur Nutzung von Leitungswasser.

Ein Verfahren zum Nutzen von Leitungswasser wird zunächst anhand einer in Fig. 2 dargestellten Brauchwassernutzungsvorrichtung 2 erläutert. Mit Hilfe dieser Brauchwassernutzungsvorrichtung 2 wird Brauchwasser aus einem Waschbecken 1 einer Toilettenspülung 46 zur Wiederverwendung zugeführt Das Waschbecken 1 ist über ein Rohrstück mit Flansch 5 mit einer Abwasserleitung 4 verbunden. Die Abwasserleitung 4 besitzt ein Sperrventil 6, das mittels eines Servomotors 8 geöffnet und geschlossen werden kann. Der Flansch 5 ist mit einem Schlauch 22 verbunden. Der Schlauch 22 mündet in einen Zwischenbehälter 26, in dem Brauchwasser zwischengespeichert werden kann. Dabei ist der Flansch 5 für den Schlauch 22 so vorgesehen, dass in den Schlauch 22 nur aufgrund eines sich in der Abwasserleitung 4 aufbauenden Staudruckes Brauchwasser eintreten kann. Ist mithin die Abwasserleitung 4 bei geschlossenem Sperrventil 6 verschlossen, bildet sich vor dem Sperrventil 6 ein Staudruck aus, der über den Schlauch 22 in Richtung auf den Zwischenbehälter 26 abgeleitet wird.

Die Steuerung des Servomotors 8, mit dem das Sperrventils 6 betätigt wird, erfolgt mit Hilfe eines Temperatursensors 14, der im Bereich eines in das Waschbecken 1 eintretenden Warmwasserflusses vorgesehen ist. Dieser Warmwasserzufluss wird von einem Flusswächter 12 erfasst, der im Bereich eines Warmwasserabsperrhahns 10 vorgesehen ist. In diesen Warmwasserabsperrhahn 10 fließt der Wasserstrom aus einem handelsüblichen Warmwasserbereiter, der nicht dargestellt ist. Dieser besitzt eine Heizung, mit der der den Warmwasserbereiter verlassende Wasserstrom aufgeheizt wird, sobald ein am Waschbecken 1 vorgesehenes Warmwasserzapfventil 58 geöffnet wird. Nach dem Öffnen des Warmwasserzapfventils 58 wird die nicht dargestellte Heizung des ebenfalls nicht dargestellten Warmwasserbereiters automatisch durch den sich durch den Warm-Wasserbereiter ausbildenden Warmwasserfluss eingeschaltet Damit beginnt die Aufheizung des Leitungswasserflusses, der jedoch eine gewünschte Temperatur erst nach einer gewissen Vorlaufzeit erreicht, bis die nicht dargestellte Heizung die zum Aufheizen des Leitungswassers benötigte Heizenergie entfaltet.

Fig. 2 zeigt die erfindungsgemäße Vorrichtung in einer seitlichen Ansicht. Dabei ist in das herkömmliche Abflussrohr ein Rohrstück mit Flansch 5 eingebaut. Das Rohrstück verzweigt in der Abwasserleitung 4 in ein öffentliches Abwassersystem und in einen vom Flansch 5 abgehenden Schlauch 22 zum Zwischenbehälter 26.

Während dieser Zeit des Aufheizens hält das Sperrventil 6 die Abwasserleitung 4 verschlossen, sodass sich in dem Rohrstück 5 der Staudruck aufbauen kann, der über den Schlauch 22 in den Zwischenspeicher 26 abgeleitet wird. Erst nachdem der Temperatursensor 14 die Aufheizung des Wasserflusses festgestellt und ein entsprechendes Signal erzeugt hat, wird mit Hilfe des Signals der Servomotor 8 angesteuert, sodass er die Abwasserleitung 4 öffnen kann, aus der das Brauchwasser in einen nicht dargestellten Abwasserabfluss abfließen kann. Dadurch wird der Staudruck in der Abwasserleitung 4 abgebaut und damit der Schlauch 22 von der weiteren Wasserversorgung abgetrennt.

Mit dem Servomotor 8, dem Flusswächter 12 und dem Temperatursensor 14 ist durch nicht dargestellte Leitungen eine Steuereinheit 16 verbunden, die beispielsweise über einen nicht dargestellten Mikroprozessor verfügen kann. Diese Steuereinheit 16 ist in einem wasserdichten oder spritzwassergeschützten Gehäuse 18 untergebracht. Die Versorgung der Steuereinheit 16 erfolgt aus einem nicht dargestellten Stromnetz.

Darüber hinaus ist das Waschbecken 1 mit einer Kaltwasserversorgung versehen. Diese kann gemeinsam mit der Warmwasserversorgung über eine Einhebelmischarmatur 60 gesteuert werden, der das kalte Wasser von einem Kaltwasserwandabsperrhahn 36 zufließt. Mit diesem ist außerdem eine Druckleitung 20 verbunden, über die ein Schwimmerschalter 32 an die Kaltwasserversorgung angeschlossen ist. Dieser Schwimmerschalter 32 ist im Zwischenbehälter 26 angeordnet und dient dazu, gegebenenfalls den Zwischenbehälter 26 aufzufüllen, falls in einem entlegenen Ausnahmefall nicht genügend Wasser über den Schlauch 22 in den Zwischenbehälter 26 eintritt. Durch die Druckleitung 20 wird der Zwischenbehälter 26 mit Kaltwasser aufgefüllt, wenn der Schwimmerschalter 32 den Zugang von der Druckleitung 20 zum Zwischenbehälter 26 eröffnet. Im Regelfall wird jedoch der Zwischenbehälter 26 über den Schlauch 22 befüllt, sodass der Schwimmerschalter 32 zur Nachfüllung des Zwischenbehälters 26 nicht in Aktion treten muss. Während dieser Zeit ist der Schwimmerschalter 32 durch einen Servomotor 34 mechanisch blockiert. Erst wenn der Pegelstand im Zwischenbehälter 26 weitgehend abgesunken ist und eine Nachlieferung von Wasser aus dem Schlauch 22 nicht im ausreichenden Umfange zu erwarten ist, wird der Servomotor 34 über nicht dargestellte Leitungen angesteuert. Die dazu notwendigen Steuerbefehle werden in der Steuereinheit 16 generiert, die über nicht dargestellte Steuerleitungen mit dem Servomotor 34 verbunden ist.

In dem Zwischenbehälter 26 ist zur Feststellung seines Füllstandes eine Anordnung von Füllstandssensoren 28 vorgesehen. Diese misst den jeweiligen Füllstand auf drei unterschiedlichen Füllstandshöhen, nämlich einem maximalen, einem mittleren und einem minimalen Füllstand. Die Füllstandssensoren 28 sind über nicht dargestellte Leitungen mit der Steuereinheit 16 verbunden. Je nach der Höhe des von den Füllstandssensoren 28 gemessenen Füllstandes wird bei niedrigstem Füllstand Wasser in den Zwischenspeicher 26 eingespeist bzw. bei maximalem Füllstand eine weitere Einspeisung von Wasser unterbunden.

Weiterhin ist im Zwischenbehälter 26 eine Tauchpumpe 30 vorgesehen, die mittels eines Schlauches 42 mit einem Spülkasten 46 einer Toilette 47 verbunden ist. Über den Schlauch 42 wird Wasser aus dem Zwischenspeicher 26 in den Spülkasten 46 eingespeist. Dadurch sinkt der Füllstand im Zwischenspeicher 26, sodass neuerdings Wasser aus der Abwasserleitung 4 über den Schlauch 22 in den Zwischenspeicher 26 eingeleitet wird. Dabei ist die Abwasserleitung 4 von dem Sperrventil 6 verschlossen. Die Tauchpumpe 30 ist über nicht dargestellte Leitungen mit der Steuereinheit 16 verbunden. Der Schlauch 42 ist mit einem Rückschlagventil 40 versehen, um ggf. zu verhindern, dass ein Rückfluss vom Spülkasten 46 in den Zwischenspeicher 26 erfolgt Sowohl der Schlauch 42 als auch der Zwischenbehälter 26 können unter Putz verlegt werden. Allerdings ist auch denkbar, den Zwischenbehälter in einem Waschtischunterschrank unterzubringen. Der Schlauch 42 kann gemeinsam mit den genannten Steuerleitungen in einem Standardkabelkanal verlegt werden.

Im Spülkasten 46 ist, ähnlich wie im Zwischenspeicher 26, eine Anordnung von Füllstandssensoren 44 vorgesehen. Auch diese ist über nicht dargestellte Steuerleitungen mit der Steuereinheit 16 verbunden. Die Füllstandssensoren 44 signalisieren einen maximalen, einen mittleren und einen minimalen Füllstand im Spülkasten 46. Sollte ein minimaler Füllstand vom Füllstandssensor 44 festgestellt werden, wird über die Steuereinheit 16 die Tauchpumpe 30 angesteuert, sodass diese Wasser aus dem Zwischenspeicher 26 in den Spülkasten 46 fordern kann. Sollte jedoch zu diesem Zeitpunkt auch im Zwischenspeicher 26 ein minimaler Füllstand vom Füllstandssensor 28 gemeldet werden, wird über die Steuereinheit 16 der Servomotor 34 am Schwimmerschalter 32 angesteuert. Dieser hebt die Blockade des Schwimmerschalters 32 auf, sodass nunmehr über die Druckleitung 20 unmittelbar aus dem Kaltwasserwandabsperrhahn 36 Wasser aus dem Wassemetz in den Zwischenspeicher 26 und von diesem über die Tauchpumpe 30 in den Spülkasten 46 eingespeist wird.

Schließlich ist oberhalb des Waschbeckens 1 eine Bedieneinheit 52 angeordnet, die einen Sensortaster 48 "Sperrventil Ein" und einen Sensortaster 50 "Sperrventil Aus" aufweist, mittels denen die Abwasserleitung 4 manuell gesperrt oder geöffnet werden kann, wobei zwei LED 54, 56 den aktuellen Zustand anzeigen. Hierzu ist die Bedieneinheit 52 über ebenfalls nicht dargestellte Leitungen mit der Steuereinheit 16 verbunden.

Fließt nach Öffnen des Warmwasserzapfventils 58 Wasser in das Waschbecken 1, so erkennt der Flussmelder 12 den Wasserfluss. Solange jedoch das Wasser noch nicht die für die Benutzung geeignete Temperatur besitzt, steuert der Temperatursensor 14 die Steuereinheit 16 an. Diese bewirkt, dass der Servomotor 8 das Sperrventil 6 verschließt. Durch den in der Abwasserleitung 4 entstehenden Staudruck wird das Wasser aus dem die Abwasserleitung 4 mit dem Schlauch 22 verbindenden Flansch 5 herausgedrückt und strömt durch den Schlauch 22 in den Zwischenbehälter 26.

Das Sperrventil 6 wird erst dann von dem Servomotor 8 geöffnet, wenn eine der folgenden Bedingungen vorliegt:
- die gewünschte Wassertemperatur von bspw. 22°C wurde erreicht und vom Temperatursensor 14 gemessen,
- es fließt kein Wasser mehr durch die Warmwasserleitung (Warmwasserhahn wurde geschlossen),
- der Fültstandsmelder 28 meldet maximalen Füllstand im Zwischenbehälter 26,
- Sensortaster 50 "Sperrventil Aus" wurde betätigt,
- es wurde bei manueller Bedienung eine Zeitüberwachung (z.B. 3 Minuten) überschritten, oder -es ist ein Störfall eingetreten.

Bei geschlossenem Sperrventil 6 wird der Zwischenbehälter 26 solange befüllt, bis ein maximaler Füllstand erreicht ist, wobei dies mittels des Füllstandssensors 28 erfasst wird.

Alternativ besteht die Möglichkeit, das Sperrventil 6 mittels der Sensortaste 48, 50, manuell zu öffnen oder zu schließen, um z.B. bei geschlossenem Spenventil 6 wenig verschmutztes Putzwasser über das Waschbecken 1 ebenfalls in den Zwischenbehälter 26 einzufüllen oder sich mit kaltem Wasser die Hände zu waschen und dieses wenig verschmutzte Wasser ebenfalls dem Zwischenbehälter 26 zuzuleiten. Dabei werden die aktuellen Schaltzustände von den LED 54, 56 angezeigt. Der geschlossene Zustand des Sperrventils 6 wird auch zeitlich überwacht. Nach ca. 3 Minuten wird das Sperrventil 6 automatisch geöffnet, wenn ein Betätigen des Sensortasters 50 "Sperrventil Aus" nicht erfolgt ist.

Wenn nach Betätigung der Toilettenspülung der Füllstandssensor 44 erfasst, dass kein maximaler Füllungsgrad im Spülkasten 46 vorliegt, wird mittels der Tauchpumpe 30 Wasser aus dem Zwischenbehälter 26 durch den Schlauch 42 in den Spülkasten 46 gepumpt, bis der maximale Füllungsgrad erreicht ist oder der Zwischenbehälter 26 leer ist.

Wenn der Zwischenbehälter 26 leer ist, geschieht In Abhängigkeit vom Füllstand des Spülkastens 46 Folgendes: Ein halbvoller Spülkasten 46 reicht völlig aus für eine Spülung. Daher wird, solange kein minimaler Füllstand im Spülkasten 46 festgestellt wird, der Servomotor 34 nicht eingeschaltet, der im Ruhezustand den Arm des Schwimmerschalters 32, abhängig vom Füllstand im Zwischenbehälter 26, oben hält. Nach dem Einschalten des Servomotors 34 macht dieser eine 90°. Drehung und gibt dadurch den Arm frei, sodass der Schwimmer nach unten fällt und einen Zufluss von kaltem Wasser über die Druckleitung 20 erlaubt. Der Servomotor 34 bleibt solange eingeschaltet, bis der Wasserpegel bis zum mittleren Füllstand angestiegen ist. Dann stoppt der Schwimmerschalter 32 den Wasserzufluss. Der Servomotor 34 ist mithin nur eingeschaltet, wenn sowohl im Zwischenbehälter 26 als auch im Spülkasten 46 der minimale Füllstand unterschritten wird.

Ferner wird bei Erreichen des mittleren Füllstands des Zwischenbehälters 26 der Servomotor 34 wieder ausgeschaltet und sein Hebelarm verriegelt den Arm des Schwimmerschalters 32. Die Tauchpumpe 30 läuft bereits wieder, sobald ein minimaler Füllstand im Zwischenbehälter 26 erreicht ist und fördert Wasser in den Spülkasten 46, bis im Spülbehälter 46 ein mittlerer Füllstand erreicht ist, sodass auch vor Auslösung einer Toilettenspülung weiterhin Brauchwasser im Zwischenbehälter 26 gesammelt werden kann.

### Bezugszeichenliste:

- 1: Waschbecken
- 2: Brauchwassernutzungsvorrichtung
- 4: Abwasserleitung
- 5: Flansch
- 6: Sperrventil
- 8: Servomotor
- 10: Warmwasserwandabsperrhahn
- 12: Flusswächter
- 14: Temperatursensor
- 16: Steuereinheit
- 18: Gehäuse
- 20: Druckleitung
- 22: Schlauch
- 24: Rückschlagventil
- 26: Zwischenspeicher
- 28: Füllstandssensoren
- 30: Tauchpumpe
- 32: Schwimmerschalter
- 34: Servomotor
- 36: Kaltwasserwandabsperrhahn
- 38: Filter
- 40: Rückschlagventil
- 42: Schlauch
- 44: Füllstandssensoren
- 46: Spülkasten
- 47: Toilette
- 48: Sensortaster "Sperrventil Ein"
- 50: Sensortaster "Sperrventil Aus"
- 52: Bedieneinheit
- 54: LED "Anzeige "Sperrventil Ein"
- 56: LED "Anzeige "Sperrventil Aus"
- 58: Warmwasserzapfventil
- 60: Einhebelmischarmatur

## Patentansprüche

1. Verfahren zum Nutzen von für einen Abfluss (4) bestimmtem Leitungswasser, indem ein Wasserzapfventil (58) geöffnet wird und
die Temperatur des aus dem Wasserzapfventil (58) strömenden Leitungswassers von einer Heizung erhöht wird,
**dadurch gekennzeichnet, dass** die sich erhöhende Temperatur des Leitungswassers mit einer Temperaturmesseinrichtung (14) gemessen wird und das aus dem Wasserlapfventil (58) strömende Leitungswasser zunächst über einen Zufluss (22, 24, 38) in einen Zwischenbehälter (26) geleitet wird und
der Abfluss (4) für das Leitungswasser eröffnet wird, sobald das aus dem Wasserzapfventil (58) strömende Leitungswasser eine Mindesttemperatur erreicht hat und der Zufluss (22, 24, 38) zum Zwischenbehälter (26) unterbrochen wird.

2. Verfahren nach Anspruch 1,
**dadurch gekennzeichnet, dass** sich durch Schlieβen des Abflusses (4) mittels eines Sperrventils (6) ein Staudruck vor dem Sperrventil (6) aufbaut und das aus dem Wasserzapfventil (58) ausströmende Leitungswasser durch den sich vor dem Sperrventil (6) aufbauenden Staudruck über einen in Stromrichtung des Wasserflusses vor dem Sperrventil (6) angeordneten Flansch (5) in den Zufluss (22, 24, 38) geleitet wird.

3. Verfahren nach Anspruch 1 oder 2,
**dadurch gekennzeichnet, dass** das im Zwischenbehälter (26) gesammelte Leitungswasser einem Verbraucher zugeleitet wird.

4. Verfahren nach Anspruch 2,
**dadurch gekennzeichnet, dass** das im Zwischenbehälter (26) gesammelte Wasser einem Spülbehälter (46) einer Wasserspülung zugeleitet wird.

5. Verfahren nach einem der Ansprüche 1 bis 4,
**dadurch gekennzeichnet, dass** der Füllstand im Zwischenbehälter (26) überwacht wird.

6. Verfahren nach Anspruch 5,
**dadurch gekennzeichnet, dass** beim Überschreiten eines oberen Füllstandes nachfließendes Wasser in den Abfluss (4) eingeleitet wird.

7. Verfahren nach einem der Ansprüche 1 bis 6,
**dadurch gekennzeichnet, dass** bei Unterschreiten eines unteren Füllstandes im Spülbehälter (46) Wasser aus dem Zwischenbehälter (26) in den Spülbehälter (46) gefördert wird.

8. Verfahren nach einem der Ansprüche 5 bis 7,
**dadurch gekennzeichnet, dass** bei Unterschreiten eines unteren Follstandes im Zwischenbehälter (26) und bei gleichzeitig entleertem Spülbehälter (46) Leitungswasser aus einem Wassernetz (20, 32, 36) In den Zwischenbehälter (26) eingespeist wird.

9. Verfahren nach einem der Ansprüche 1 bis 8,
**dadurch gekennzeichnet, dass** sämtliche Funktionen des Zuflusses von Leitungswasser zentral gesteuert werden.

10. Vorrichtung zum Nutzen von für einen Abfluss (4) bestimmtem Leitungswasser zum Durchführen eines Verfahrens nach einem der Ansprüche 1 bis 9, mit einem Wasserzapfventil (58) und mit einem Leitungswasserzufluss für das Wasserzapfventil (58) und einer im Leitungswasserzufluss angeordneten Heizung, mit der die Temperatur des aus dem Wasserzapfventil (58) strömenden Leitungswassers erhöherbar ist,
**gekennzeichnet durch** einen Abfluss (4), einen Zwischenbehälter (26) mit einem Zufluss (22, 24, 38), eine in Stromrichtung des Leitungswassers nach dem Wasserzaptventil (58) angeordnete Leiteinrichtung (5, 6, 8) für das aus dem Wasserzaptventil (58) strömende Leitungswasser selektiv in den Abfluss (4) oder via Zufluss (22, 24, 38) in den Zwischenbehälter (26), und eine Steuereinheit (16) und eine Temperaturmessvorrichtung, (14) für das Leitungswasser In dem Leitungswasserzuflus, wobei die Temperaturmessvorrichtung (14) die Steuereinheit (16) mit Messwerten beaufschlagt, und die Leiteinrichtung (5, 6, 8) bei Überschreiten einer Mindesttemperatur den Wasserfluss von dem Zufluss (22, 24, 38) des Zwischenbehälters (26) auf den Abfluss (4) leitet.

11. Vorrichtung nach Anspruch 10,
**dadurch gekennzeichnet, dass** die Leiteinrichtung (5, 6, 8) ein durch die Steuereinheit (16) steuerbares Sperrventil (6) und einen in Flussrichtung vor dem Sperrventil (6) angeordneten Flansch (5) für den Zufluss (22, 24, 38) umfasst.

12. Vorrichtung nach Anspruch 10 oder 11,
**dadurch gekennzeichnet, dass** im Zwischenbehälter eine Pumpe (30) zum Fördern des Wassers aus dem Zwischenbehälter (26) in einen Spülbehälter (46) einer Toilettenspülung angeordnet ist.

13. Vorrichtung nach Anspruch 12,
**dadurch gekennzeichnet, dass** im Spülbehälter (46) ein Füllstandssensor (44) zur Steuerung eines aus dem Zwischenbehälter (26) in den Spülbehälter (46) eintretenden Wasserflusses vorgesehen ist.

14. Vorrichtung nach einem der Ansprüche 10 bis 13,
**dadurch gekennzeichnet, dass** im Zwischenbehälter (26) ein Füllstandssensor (28) vorgesehen ist, der bei entleertem Zwischenbehälter (26) eine Steuerung für den Zufluss von Leitungswasser zum Zwischenbehälter (26) aktiviert.

15. Vorrichtung nach Anspruch 10,
**dadurch gekennzeichnet, dass** die Steuereinheit (16) manuell bedienbar ist.

## Claims

1. A method of using tap water intended for an outflow (4), in that a water-dispensing valve (58) is opened and the temperature of the tap water flowing out of the water-dispensing valve (58) is increased by a heating means, **characterized in that** the increasing temperature of the tap water is measured with a temperature-measuring device (14) and the tap water flowing out of the water-dispensing valve (58) is first conveyed into an intermediate tank (26) by way of a supply (22, 24, 38), and the outflow (4) for the tap water is opened as soon as the tap water flowing out of the water-dispensing valve (58) has reached a minimum temperature and the supply (22, 24, 38) to the intermediate tank (26) is interrupted.

2. A method according to claim 1, **characterized in that** as a result of the outflow (4) being closed by means of a stop valve (6) a dynamic pressure is built up upstream of the stop valve (6) and the tap water flowing out of the water-dispensing valve (58) is conveyed by the dynamic pressure built up upstream of the stop valve (6) into the supply (22, 24, 38) by way of a flange (5) arranged upstream of the stop valve (6) in the direction of flow of the flow of water.

3. A method according to claim 1 or 2, **characterized in that** the tap water collected in the intermediate tank (26) is conveyed to a consumer.

4. A method according to claim 2, **characterized in that** the tap water collected in the intermediate tank (26) is conveyed to a cistern (46) of a water-flushing system.

5. A method according to any one of claims 1 to 4, **characterized in that** the filling level in the intermediate tank (26) is monitored.

6. A method according to claim 5, **characterized in that**, when an upper filling level is exceeded, water continuing to flow in is fed into the outflow (4).

7. A method according to any one of claims 1 to 6, **characterized in that**, when a lower filling level in the cistern (46) is not reached, water is conveyed out of the intermediate tank (26) into the cistern (46).

8. A method according to any one of claims 5 to 7, **characterized in that**, when a lower filling level in the intermediate tank (26) is not reached and when the cistern (46) is emptied at the same time, tap water is fed from a water-supply system (20, 32, 36) into the intermediate tank (26).

9. A method according to any one of claims 1 to 8, **characterized in that** all the functions of the supply of tap water are controlled centrally.

10. A device for using tap water intended for an outflow (4) in order to carry out a method according to any one of claims 1 to 9, with a water-dispenser valve (58) and with a tap-water supply for the water-dispenser valve (58) and a heating means which is arranged in the tap-water supply, by which the temperature of the tap water flowing out of the water-dispenser valve (58) is capable of being increased,
**characterized by** an outflow (4), an intermediate tank (26)
with a supply (22, 24, 38), a guiding device (5, 6, 8) arranged downstream of the water-dispenser valve (58) in the direction of flow of the tap water for the tap water flowing out of the water-dispenser valve (58) selectively into the outflow (4) or by way of supply (22, 24, 38) into an intermediate tank (26), and a control unit (16) and a temperature-measuring device (14) for the tap water in the tap-water supply, whereupon the control unit (16) acts
upon the measurement values of the temperature-measuring device (14), and when a minimum temperature is exceeded
the guiding device (5, 6, 8) guides the flow of water from
the supply (22, 24, 38) into the intermediate tank (26) to the outflow (4).

11. A device according to claim 10, **characterized in that** the guiding device (5, 6, 8) comprises a stop valve (6) capable of being controlled by the control unit (16) and a flange (5) arranged upstream of the stop valve (6) in the direction of flow for the supply (22, 24, 38).

12. A device according to claim 10 or 11, **characterized by** an intermediate tank (26) and in that a pump (30) for conveying the water out of the intermediate tank (26) into a cistern (46) of a flush toilet is arranged in the intermediate tank.

13. A device according to claim 12, **characterized in that** a filling-level sensor (44) for controlling a flow of water passing from the intermediate tank (26) into the cistern (46) is provided in the cistern (46).

14. A device according to any one of claims 10 to 13, **characterized in that** a filling-level sensor (28) is provided in the intermediate tank (26), which activates a control means for the supply of tap water to the intermediate tank (26) when the intermediate tank (26) is emptied.

15. A device according to claim 10, **characterized in that** the control unit (16) is capable of being operated manually.

## Revendications

1. Procédé pour utiliser de l'eau de conduite destinée à une évacuation (4) dans lequel on ouvre une vanne de prise d'eau (58) et
la température de l'eau de conduite qui s'écoule par la vanne de prise d'eau (58) est augmentée par un chauffage,
**caractérisé en ce que** la température de l'eau de conduite qui augmente est mesurée avec un dispositif de mesure de température (14) et l'eau de conduite qui s'écoule par la vanne de prise d'eau (58) est tout d'abord conduite dans un réservoir intermédiaire (26) en passant par une arrivée (22, 24, 38) et
l'évacuation (4) pour l'eau de conduite s'ouvre dès que l'eau de conduite qui s'écoule par la vanne de prise d'eau (58) a atteint une température minimale et l'arrivée (22, 24, 38) vers le réservoir intermédiaire (26) est interrompue.

2. Procédé selon la revendication 1,
**caractérisé en ce que**, par la fermeture de l'évacuation (4) au moyen d'une vanne d'arrêt (6), il se constitue une pression d'accumulation en amont de la vanne d'arrêt (6) et que l'eau de conduite qui s'écoule par la vanne de prise d'eau (58) est guidée dans l'évacuation (22, 24, 28) par la pression d'accumulation qui se constitue en amont de la vanne d'arrêt (6) en passant par une bride (5) placée en amont de la vanne d'arrêt (6) dans le sens du courant de l'écoulement d'eau.

3. Procédé selon la revendication 1 ou 2,
**caractérisé en ce que** l'eau de conduite qui s'est accumulée dans le réservoir intermédiaire (26) est amenée à un consommateur.

4. Procédé selon la revendication 2,
**caractérisé en ce que** l'eau qui s'est accumulée dans le réservoir intermédiaire (26) est amenée à un réservoir de chasse d'eau (46) d'une chasse d'eau.

5. Procédé selon l'une des revendications 1 à 4,
**caractérisé en ce que** le niveau de remplissage du réservoir intermédiaire (26) est surveillé.

6. Procédé selon la revendication 5,
**caractérisé en ce que**, lorsqu'un niveau de remplissage supérieur est dépassé, l'eau qui continue à couler est envoyée dans l'évacuation (4).

7. Procédé selon l'une des revendications 1 à 6,
**caractérisé en ce que**, lorsqu'un niveau de remplissage inférieur n'est pas atteint dans le réservoir de chasse d'eau (46), de l'eau provenant du réservoir intermédiaire (26) est délivrée dans le réservoir de chasse d'eau (46).

8. Procédé selon l'une des revendications 5 à 7,
**caractérisé en ce que**, lorsqu'un niveau de remplissage inférieur n'est pas atteint dans le réservoir intermédiaire (26) et lorsqu'en même temps le réservoir de chasse d'eau (46) est vidé, de l'eau de conduite provenant d'un réseau d'eau (20, 32, 36) est alimentée dans le réservoir intermédiaire (26).

9. Procédé selon l'une des revendications 1 à 8,
**caractérisé en ce que** toutes les fonctions de l'arrivée d'eau de conduite sont commandées de manière centrale.

10. Dispositif pour utiliser de l'eau de conduite destinée à une évacuation (4) pour exécuter un procédé selon l'une des revendications 1 à 9 avec une vanne de prise d'eau (58) et avec une arrivée d'eau de conduite pour la vanne de prise d'eau (58) et un chauffage placé dans l'arrivée d'eau de conduite avec lequel la température de l'eau de conduite qui s'écoule de la vanne de prise d'eau (58) peut être augmentée,
**caractérisé par** une évacuation (4), un réservoir intermédiaire (26) avec une arrivée (22, 24, 38), un dispositif de guidage (5, 6, 8) placé en aval de la vanne de prise d'eau (58) dans le sens du courant de l'eau de conduite pour l'eau de conduite s'écoulant de la vanne de prise d'eau (58) de manière sélective dans l'évacuation (4) ou par l'intermédiaire de l'arrivée (22, 24, 38) dans le réservoir intermédiaire (26), et une unité de commande (16) et un dispositif de mesure de température (14) pour l'eau de conduite dans l'arrivée d'eau de conduite, le dispositif de mesure de température (14) fournissant l'unité de commande (16) en valeurs de mesure et le dispositif de guidage (5, 6, 8) conduisant le flux d'eau, lorsqu'une température minimale est dépassée, de l'arrivée (22, 24, 38) du réservoir intermédiaire (26) vers l'évacuation (4).

11. Dispositif selon la revendication 10,
**caractérisé en ce que** le dispositif de guidage (5, 6, 8) comprend une vanne d'arrêt (6) qui peut être commandée par l'unité de commande (16) et une bride (5) pour l'arrivée (22, 24, 38) qui est placée dans le sens de l'écoulement en amont de la vanne d'arrêt (6).

12. Dispositif selon la revendication 10 ou 11,
**caractérisé en ce qu'**une pompe (30) pour refouler l'eau du réservoir intermédiaire (26) dans un réservoir de chasse (46) d'une chasse d'eau de toilette est placée dans le réservoir intermédiaire.

13. Dispositif selon la revendication 12,
**caractérisé en ce qu'**un détecteur de niveau de remplissage (44) est prévu dans le réservoir de chasse (46) pour la commande d'un flux d'eau qui provient du réservoir intermédiaire (26) et qui entre dans le réservoir de chasse (46).

14. Dispositif selon l'une des revendications 10 à 13,
**caractérisé en ce qu'**un détecteur de niveau de remplissage (26), qui active une commande pour l'arrivée d'eau de conduite vers le réservoir intermédiaire (26) lorsque le réservoir intermédiaire (26) est vidé, est prévu dans le réservoir intermédiaire (26).

15. Dispositif selon la revendication 10,
**caractérisé en ce que** l'unité de commande (16) peut être maniée manuellement.
